# FASCICULE DE BREVET EUROPEEN

(11) **EP 0 871 095 B1**
(45) Date de publication et mention de la délivrance du brevet: **14.08.2002**
(21) Numéro de dépôt: 97105745.0
(22) Date de dépôt: 08.04.1997
(51) Int. Cl.: G04F 7/04

(54) **Dispositif d'affichage à seconde foudroyante**
Anzeigevorrichtung mit springendem Sekundenzeiger
Display device with jumping seconds

(43) Date de publication de la demande: 14.10.1998
(73) Titulaire: Jaquet S.A., 2300 La Chaux-de-Fonds (CH)
(72) Inventeur: Beyeler, Gérard, 2300 La Chaux-de-Fonds (CH)
(74) Mandataire: Ravenel, Thierry Gérard Louis

(56) Documents cités:
- CH-A- 209 683
- LECOULTRE: "MONTRES COMPLIQUEES" 1943 , EDITIONS A.SIMONIN , NEUCHATEL,SUISSE XP000673816 * page 21 - page 26 *

## Description

La présente invention concerne un dispositif d'affichage à seconde foudroyante et plus particulièrement un tel dispositif comportant un mécanisme permettant la mise en marche, l'arrêt et la mise à zéro d'une aiguille de seconde foudroyante.

On désigne par dispositif d'affichage à seconde foudroyante une aiguille faisant un tour par seconde au dessus d'un cadran, ce tour étant fractionné en plusieurs sauts, par exemple quatre, cinq ou huit sauts, suivant la fréquence d'oscillation du balancier. Un tel dispositif d'affichage est décrit par exemple dans l'ouvrage intitulé "Montres compliquées" de François Lecoultre, Editions A. Simonin à Neuchâtel, Suisse, pages 21 à 26.

Typiquement, l'aiguille de seconde foudroyante est portée par un mobile comportant un pignon surmonté de deux étoiles à dents de loup. Le pignon est en prise avec un rouage aboutissant à un barillet moteur et fournit l'énergie d'entraînement à l'aiguille de seconde foudroyante. L'étoile inférieure qui est chassée sur l'arbre du mobile à pour fonction l'arrêt de l'aiguille. l'étoile supérieure est montée librement sur l'arbre du mobile et est placée dans le même plan qu'une roue à dent de loup chassée sur l'arbre de la roue d'échappement avec laquelle elle coopère. Chaque fois que la roue d'échappement s'arrête sur le repos d'une levée de l'ancre, la roue solidaire de l'arbre de la roue d'échappement immobilise l'étoile supérieure et la libère à l'oscillation suivante. Avec une étoile supérieure à huit dents, celle-ci fait un huitième de tour pour un mouvement battant à 28'800 vibrations à chaque oscillation du balancier. L'étoile supérieure est par ailleurs liée à l'étoile inférieure par une goupille chassée dans cette dernière et traversant une ouverture oblongue pratiquée dans l'étoile supérieure. L'aiguille de seconde foudroyante, solidaire de l'étoile inférieure, fait aussi un huitième de tour, dans l'exemple évoqué plus haut.

Selon cet ouvrage, l'arrêt de la rotation de l'aiguille est effectué à l'aide de l'extrémité d'une bascule qui s'engage à l'intérieur du cercle parcouru par la pointe des dents de l'étoile inférieure en réponse à une pression sur un poussoir extérieur, dans la position d'arrêt, l'étoile supérieure se trouvant en dehors de la circonférence de la roue solidaire qui est de la roue d'échappement pour que celle-ci puisse continuer sa rotation. Une pression supplémentaire sur le poussoir extérieur libère à nouveau l'étoile inférieure et permet à l'aiguille foudroyante de continuer sa rotation au-dessus du cadran auquel elle est associée jusqu'à la pression suivante.

Aucun système de mise à zéro de l'aiguille de seconde foudroyante n'est toutefois décrit. En l'absence d'un tel système on comprend donc aisément qu'il est très difficile de positionner à nouveau l'aiguille en face de l'index zéro du cadran et ceci d'autant plus que l'aiguille se déplace par saccades à vitesse élevée.

L'invention a donc pour but principal de remédier aux inconvénients de l'art antérieur susmentionné en fournissant un dispositif à seconde foudroyante comportant un mécanisme de commande permettant sa mise en marche, son arrêt et sa mise à zéro, ce mécanisme étant simple et peu coûteux à mettre en oeuvre.

A cet effet l'invention a pour objet un dispositif à seconde foudroyante comprenant un mobile ayant un pignon relié à une prise de force, une première étoile solidaire en rotation dudit pignon et une deuxième étoile montée libre en rotation par rapport à la première étoile, et coopérant avec une roue de commande entraînée par un échappement à ancre de sorte que chaque fois que la roue d'échappement s'arrête sur le repos d'une levée de l'ancre, ladite roue de commande immobilise la deuxième étoile et la libère à l'oscillation suivante, la deuxième étoile étant liée à la première étoile par une goupille chassée dans l'une desdites étoiles et traversant une ouverture oblongue pratiquée dans l'autre desdites étoiles, le dispositif comprenant en outre une bascule munie un doigt et prévue pour occuper deux positions, une première position, dite d'arrêt, dans laquelle ledit doigt est engagé dans le cercle parcouru par la pointe desdites dents de ladite première étoile et une deuxième position, dite de marche, dans laquelle ledit doigt est entièrement dégagé de la denture de la première étoile, les deux positions étant déterminées par des moyens de commande.

Ce dispositif est remarquable en ce que la première étoile comprend au moins une dent ayant une longueur supérieure à celle des autres dents et en ce que la bascule est prévue pour occuper une troisième position dans laquelle ledit doigt est dégagé desdites autres dents et est engagé à l'intérieur du cercle parcouru par la pointe de la dent de plus grande longueur de façon à retenir cette étoile dans une position correspondant à une position zéro du dispositif.

Selon un mode de réalisation préféré, les moyens de commande comprennent un premier mécanisme déterminant les première et deuxième positions et un deuxième mécanisme déterminant la troisième position.

D'autres caractéristiques et avantages de l'invention apparaîtront plus clairement à lecture de la description suivante d'un mode de réalisation de l'invention donné à titre purement illustratif et non limitatif, cette description étant faite en liaison avec les dessins dans lesquels :
- les figures 1 à 3 sont des vues en plan montrant un mouvement d'horlogerie équipé d'un dispositif d'affichage à seconde foudroyante selon l'invention, le dispositif étant représenté respectivement en position de marche, d'arrêt et de mise à zéro; et
- la figure 4 est une coupe selon la ligne IV-IV de la figure 1.

A la figure 1 on voit un mouvement d'horlogerie désigné par la référence générale 1 équipé d'un dispositif d'affichage à seconde foudroyante selon l'invention et dans lequel seuls les éléments du mouvement utiles à la compréhension de l'invention on été représentés.

En se référant également à la figure 4, on voit que le dispositif à seconde foudroyante comprend un mobile 2 dont l'arbre 4 porte une aiguille de seconde foudroyante 6 deux étoiles à dents de loup 8, 10 et un pignon 12. L'aiguille 6 se déplace au dessus d'un cadran 14 partiellement représenté à la figure 4 et omis aux figures 1 à 3. Le pignon 12, en prise avec une roue 16 d'un train d'engrenage aboutissant à une prise de force tel qu'un barillet (non représenté) est solidaire de l'arbre 4, par exemple chassé sur ce dernier. Le barillet sera de préférence un barillet auxiliaire au barillet principal du mouvement.

L'étoile 8 est également chassée sur l'arbre 4. On notera à ce propos que l'étoile 8 a pour fonction l'arrêt de l'aiguille 6, et comprend à cet effet une dent 8a (désignée dent longue ci-après) ayant une longueur nettement supérieure à celle des autres dents 8b (désignées dents courtes ci-après) qui présentent la même longueur .

L'étoile 10 est ajustée librement sur l'arbre 4 du mobile 2 et coopère avec une roue 18 à dent de loup commandée par un échappement à ancre. Dans l'exemple décrit, la roue 18 est chassée sur l'arbre de la roue d'échappement (non représentée). L'étoile 10 est par ailleurs liée à l'étoile 8 par une goupille 20 fixée sur l'étoile 8 et traversant une ouverture oblongue 23 pratiquée dans l'étoile 10 (la fonction de cette goupille est expliquée en détail dans l'ouvrage cité plus haut). Ainsi, chaque fois que la roue d'échappement s'arrête sur le repos d'une levée de l'ancre, la roue 18 immobilise l'étoile 10 et la libère à l'oscillation suivante. Avec une roue 18 à 40 dents, une étoile 10 à 8 dents et un mouvement battant à 28'800 vibrations à chaque oscillation du balancier, l'étoile 10 fait une rotation d'un huitième de tour.

Le dispositif d'affichage à seconde foudroyante selon l'invention comprend en outre une bascule 22 pivotée en B sur une platine du mouvement et qui est prévue pour occuper trois positions représentées respectivement aux figure 1 à 3. Ces trois positions sont déterminées par des moyens de commande qui seront décrits en détail ci-après. La bascule 22 comprend trois bras 22a, 22b et 22c. Un premier bras qui s'étend dans le plan de l'étoile 8 comprend à son extrémité libre un doigt 24a destiné à coopérer avec la denture de l'étoile 8. Le bras 22b comprend à son extrémité libre un bec 24b qui coopère avec un premier mécanisme de commande 26. Le bras 22c comprend également à son extrémité libre un bec 24c qui coopère avec un deuxième mécanisme de commande 28. Les premier et deuxième mécanismes de commande 26 et 28 forment les moyens de commande qui déterminent respectivement les première et deuxième positions et la troisième position de la bascule 22 et plus particulièrement du doigt 24a.

Le premier mécanisme de commande 26 comprend une roue à colonne 30 qui pivote sur une vis 32 solidaire du mouvement. La roue 30 comprend, de façon classique, dans sa partie inférieure un rochet 34 dont la denture à dent de loup coopère avec un ressort sautoir 36 qui maintient la roue 30 dans une position stable. Dans sa partie supérieure, la roue 30 comprend des colonnes 38 espacées régulièrement le long d'un cercle. Ces colonnes définissent une denture dont le sommet des dents ou colonnes présente une face bombée 40. Le bec 24b se trouve sensiblement dans le même plan que les colonnes 38 et coopère avec celles-ci en suivant le profil défini par la denture de sorte qu'il se trouve soit en appui sur une des faces bombées 40 soit dans un espace entre deux colonnes voisines.

On notera à ce propos que le bec 24b de la bascule 22 est maintenu en prise avec la roue 30 au moyen d'un ressort de rappel 42 qui agit dans l'exemple décrit sur le bras 22a.

La roue à colonnes 30 est actionnée en rotation par un levier 44 articulé en L sur le mouvement et associé à un poussoir extérieur 46 (partiellement représenté) qui peut appuyer sur une partie 44a du levier prévue à cet effet, par exemple une languette relevée à 90° par rapport au plan du levier 44. Le levier 44 comprend un doigt 44b d'actionnement qui agit sur la denture du rochet 34 pour faire avancer par pas la roue 30 en réponse à une pression manuelle sur le poussoir 46. Le levier 44 est par ailleurs associé à un ressort 48 qui, en l'absence de pression sur le poussoir 46, rappelle le levier 44 dans une position dans laquelle le doigt 44b est dégagé de la denture du rochet 34. Le levier 44 comprend également dans sa partie supérieure une rainure oblongue R qui coopère avec une goupille G solidaire du mouvement afin de déterminer la course angulaire du levier.

Le premier mécanisme de commande 26, en particulier la roue à colonnes 30, détermine ainsi les première et deuxième positions de la bascule 22, à savoir, une première position, dite d'arrêt, dans laquelle le doigt 24a est engagé dans le cercle parcouru par la pointe des dents de l'étoile 8 et bloque ainsi la rotation de l'étoile 8 et par conséquent la rotation de l'aiguille de seconde foudroyante 6 (figure 2); et une deuxième position, dite de marche, dans laquelle le doigt 24a est entièrement dégagé de la denture de l'étoile 8 et permet à l'étoile 8 de tourner à chaque impulsion de l'échappement et d'entraîner ainsi l'aiguille de seconde foudroyante (figure 1). Dans la position d'arrêt de l'aiguille, le bec 24b se trouve dans l'espace entre deux colonnes 38 et l'extrémité du bec appuie contre le fond du creux défini entre chaque colonne. Dans la position de marche le bec 24b se trouve en appui sur la face bombée 40 d'une des colonnes 38.

Le deuxième mécanisme 28 qui détermine la troisième position de la bascule 22, dite position de mise à zéro de l'aiguille de seconde foudroyante 6, comprend un organe de commande 50 mobile entre deux positions, l'une active l'autre inactive.

L'organe de commande 50 est formé dans l'exemple décrit d'une lame qui coulisse à la surface du mouvement. Une première extrémité de la lame 50 comprend une languette 52 relevée à 90° par rapport au plan du mouvement, cette languette étant prévue pour coopérer avec un poussoir extérieur 54. La deuxième extrémité de la lame 50 présente un nez 56 dont la face extrême 56a est destinée à agir sur le bec 24c de la bascule en réponse à une action sur le poussoir 54. La lame 50 est par ailleurs guidée à la surface du mouvement par l'intermédiaire de deux goupilles 58 solidaires du mouvement et coopérant chacune avec une rainure oblongue 60 ménagée dans la lame 50.

On notera à ce propos que ces goupilles limitent également la course de la lame 50 dans son mouvement de coulissement.

Enfin, la lame 50 est associée à un ressort 62 qui, en l'absence de pression sur le poussoir 54 rappelle la lame 50 dans la position inactive dans laquelle le nez 56 est dégagé du bec 24c (figure 1).

La troisième position de la bascule 22 commandée par la lame 50 est une position intermédiaire (figure 3) entre la première (figure 1) et la deuxième position (figure 2) et correspond à la position active de la lame 50. Dans cette troisième position le doigt 24a est dégagé des dents courtes 8b de l'étoile 8 mais est engagé à l'intérieur du cercle parcouru par la pointe de la dent longue 8a. Ainsi l'étoile 8 peut être retenue dans une position déterminée qui correspondant à la position dans laquelle l'aiguille 6 se trouve en regard de l'index zéro indiqué sur le cadran 14 en réponse à l'actionnement du poussoir 54.

On notera que lorsque le mouvement 1 est un mouvement comprenant un mécanisme de chronographe, le dispositif d'affichage de la seconde foudroyante peut être aisément couplé au mécanisme de chronographe et les poussoirs 46 et 54 peuvent être communs aux commandes de ces deux dispositifs.

Le dispositif décrit ci-dessus fonctionne de la façon suivante.

Lorsque l'on actionne le poussoir 46, le doigt 44b du levier de commande 44 pousse une dent du rochet 34 de sorte que la roue à colonnes 30 se déplace angulairement d'un pas dans le sens horaire. Au cours de ce déplacement angulaire, le bec 24b est amené sur la face bombée 40 d'une des colonnes 38 faisant pivoter la bascule 22 dans le sens anti-horaire. Le doigt 24a de la bascule 22 est alors complètement dégagé de la denture de l'étoile 8 (figure 1). L'étoile 8 est alors libérée et débute sa rotation entraînant l'aiguille 6 au rythme de un tour par seconde, par sauts d'un huitième de tour dans l'exemple décrit.

Lorsque l'on actionne le poussoir 46 alors que le dispositif selon l'invention est dans l'état représenté à la figure 1, le doigt 44b du levier de commande 44 pousse une dent du rochet 34 de sorte que la roue à colonnes 30 se déplace à nouveau angulairement d'un pas dans le sens horaire. Au cours de ce déplacement angulaire, le bec 24b glisse sur la face bombée 40 d'une des colonnes 38 pour tomber dans l'espace suivant la colonne sur laquelle il s'appuyait et fait pivoter la bascule 22 dans le sens horaire. Le doigt 24a de la bascule 22 est alors engagé dans le cercle parcouru par la pointe des dents courtes 8b de l'étoile 8 (figure 2). L'étoile 8 est alors immobilisée.

A partir de l'état du dispositif de l'invention représenté à la figure 2, deux voies sont offertes à l'utilisateur.

La première voie consiste à actionner à nouveau le poussoir 46 et libérer l'aiguille 6 comme cela vient d'être décrit en liaison avec la figure 1. Cette voie permet par exemple de mesurer la durée de plusieurs périodes successives qui s'additionnent.

La deuxième voie consiste à amener l'aiguille 6 en regard de l'index zéro du cadran 14. Pour ce faire, on actionne le poussoir 54 afin d'amener la lame 50 dans sa position active (figure 3). Au cours du déplacement de la lame, la face extrême 56a du nez 56 vient en contact avec le bec 24c qui glisse sur cette face jusqu'à ce que le bec passe sur une face latérale 56b du nez 56, cet état correspondant à la fin de la course de la lame 58. La lame 50 a ainsi provoqué le pivotement de la bascule 22 dans le sens anti-horaire d'un angle déterminé pour que le doigt 24a soit d'une part dégagé des dents courtes 8b, et d'autre part engagé à l'intérieur du cercle parcouru par la pointe de la dent longue 8a de façon à retenir l'étoile 8 dans une position dans laquelle l'aiguille 6 du dispositif à seconde foudroyante est en regard de l'index zéro du cadran 14.

## Revendications

1. Dispositif à seconde foudroyante comprenant un mobile ayant un pignon relié à une prise de force, une première étoile solidaire en rotation dudit pignon et une deuxième étoile montée libre en rotation par rapport à la première étoile, et coopérant avec une roue de commande entraînée par un échappement à ancre de sorte que chaque fois que la roue d'échappement s'arrête sur le repos d'une levée de l'ancre, ladite roue de commande immobilise la deuxième étoile et la libère à l'oscillation suivante, la deuxième étoile étant liée à la première étoile par une goupille chassée dans l'une desdites étoiles et traversant une ouverture oblongue pratiquée dans l'autre desdites étoiles, le dispositif comprenant en outre une bascule munie un doigt et prévue pour occuper deux positions, une première position, dite d'arrêt, dans laquelle ledit doigt est engagé dans le cercle parcouru par la pointe desdites dents de ladite première étoile et une deuxième position, dite de marche, dans laquelle ledit doigt est entièrement dégagé de la denture de la première étoile, les deux positions étant déterminées par des moyens de commande, **caractérisé en ce que** la première étoile comprend au moins une dent ayant une longueur supérieure à celle des autres dents et **en ce que** la bascule est prévue pour occuper une troisième position dans laquelle ledit doigt est dégagé desdites autres dents et est engagé à l'intérieur du cercle parcouru par la pointe de la dent de plus grande longueur de façon à retenir cette étoile dans une position correspondant à une position zéro du dispositif.

2. Dispositif selon la revendication 1 **caractérisé en ce que** les moyens de commande comprennent un premier mécanisme déterminant les première et deuxième positions et un deuxième mécanisme déterminant la troisième position.

3. Dispositif selon la revendication 2, **caractérisée en ce que** le premier mécanisme comprend une roue à colonnes commandé par le bec d'un levier et **en ce que** le deuxième mécanisme comprend un organe de commande mobile entre au moins deux positions.

4. Dispositif selon la revendication 2 ou 3, **caractérisé en ce que** la bascule comprend trois bras et **en ce que** le premier et le deuxième mécanismes coopèrent avec deux des trois bras de ladite bascule.

5. Dispositif selon la revendication 3 ou 4, **caractérisé en ce que** le levier et l'organe de commande sont chacun associés d'une part à un poussoir extérieur destiné à être actionné manuellement et d'autre part à des moyens de rappel dans une position dans laquelle ils ne sont pas en contact avec lesdits bras de la bascule.

## Claims

1. Device with jumping seconds including a wheel set having a pinion connected to a power outlet, a first star-wheel secured in rotation to said pinion and a second star-wheel mounted so as to rotate freely with respect to the first star-wheel, and co-operating with a control wheel driven by an anchor escapement so that each time that the escapement wheel stops on the locking face of a lever of the anchor, said control wheel immobilises the second star-wheel and releases it at the following oscillation, the second star-wheel being connected to the first star-wheel by a pin driven into one of said star-wheels and passing through an oblong opening made in the other said star-wheel, the device further including a lever provided with a finger and intended to occupy two positions, a first position, called the stopping position, in which said finger is engaged in the circle travelled by the tip of said teeth of said first star-wheel and a second position, called the working position, in which said finger is entirely released from the toothing of the first star-wheel, the two positions being determined by control means, **characterized in that** the first star-wheel includes at least one tooth of greater length than that of the other teeth and **in that** the lever is intended to occupy a third position in which said finger is released from said other teeth and is engaged inside the circle travelled by the tip of the tooth of greatest length so as to hold this star-wheel in a position corresponding to a zero position of the device.

2. Device according to claim 1, **characterized in that** the control means include a first mechanism determining the first and second positions and a second mechanism determining the third position.

3. Device according to claim 2, **characterized in that** the first mechanism includes a column wheel controlled by the tip of a lever and **in that** the second mechanism includes a control member which moves between at least two positions.

4. Device according to claims 2 or 3, **characterized in that** the lever includes three arms and **in that** the first and second mechanism co-operate with two of the three arms of said lever.

5. Device according to claims 3 or 4, **characterized in that** the lever and the control member are each associated on the one hand with an external push-button intended to be activated manually and on the other hand to means for returning to a position in which they are not in contact with said lever arms.

## Patentansprüche

1. Vorrichtung mit springendem Sekundenzeiger, die einen Antrieb umfaßt, der ein mit einem Kraftanschluß verbundenes Ritzel, ein mit dem Ritzel drehfest verbundenes erstes Sternrad und einen in bezug auf den ersten Stern frei drehbar angebrachten zweiten Stern besitzt and mit einem Steuerrad zusammenwirkt, das durch eine Ankerhemmung in der Weise angetrieben wird, daß jedesmal, wenn das Hemmrad in der Ruhepause eines Ankerhubes anhält, das Steuerrad den zweiten Stern unbeweglich macht and ihn bei der folgenden Schwingung freigibt, wobei der zweite Stern mit dem ersten Stern durch einen Stift verbunden ist, der in einen der Sterne eingesetzt ist und durch eine längliche Öffnung verläuft, die im anderen der Sterne ausgebildet ist, wobei die Vorrichtung außerdem eine Klinke aufweist, die mit einem Finger versehen und dazu vorgesehen ist, zwei Stellungen einzunehmen, eine erste sogenannte Anhaltestellung, in der der Finger in dem Kreis in Eingriff ist, der von der Spitze der Zähne des ersten Sternrades durchlaufen wird, und eine zweite sogenannte Laufstellung, in der der Finger vollständig von der Zahnung des ersten Sternrades gelöst ist, wobei die beiden Stellungen durch Steuermittel bestimmt sind, **dadurch gekennzeichnet, daß** der erste Stern wenigstens einen Zahn aufweist, dessen Länge größer als diejenige der übrigen Zähne ist, und daß die Klinke zum Einnehmen einer dritten Stellung vorgesehen ist, in der der Finger von den anderen Zähnen gelöst und in dem von der Spitze des Zahns mit der größten Länge durchlaufenen Kreis in Eingriff ist, um diesen Stern in einer Stellung festzuhalten, die einer Nullstellung der Vorrichtung entspricht.

2. Vorrichtung nach Anspruch 1, **dadurch gekennzeichnet, daß** die Steuermittel einen ersten Mechanismus, der die ersten und zweiten Stellungen bestimmt, und einen zweiten Mechanismus, der die dritte Stellung bestimmt, umfassen.

3. Vorrichtung nach Anspruch 2, **dadurch gekennzeichnet, daß** der erste Mechanismus ein Klinkenrad umfaßt, das durch die Nase eines Hebels gesteuert wird, und daß der zweite Mechanismus ein Steuerorgan umfaßt, das zwischen wenigstens zwei Stellungen beweglich ist.

4. Vorrichtung nach Anspruch 2 oder 3, **dadurch gekennzeichnet, daß** die Klinke drei Arme umfaßt und daß die ersten und zweiten Mechanismen mit den drei Armen der Klinke zusammenwirken.

5. Vorrichtung nach Anspruch 3 oder 4, **dadurch gekennzeichnet, daß** dem Hebel und dem Steuerorgan jeweils einerseits ein äußerer Stößel, der dazu bestimmt ist, manuell betätigt zu werden, und andererseits Mittel zum Zurückstellen in eine Stellung, in der sie nicht mit den Armen der Klinke in Kontakt sind, zugeordnet sind.
